# EUROPÄISCHE PATENTSCHRIFT

(11) **EP 3 484 783 B1**
(45) Veröffentlichungstag und Bekanntmachung des Hinweises auf die Patenterteilung: **28.06.2023**
(21) Anmeldenummer: 17724363.1
(22) Anmeldetag: 19.05.2017
(51) Int. Cl.: B65D 17/28

(54) **METALLISCHE DOSE**
METAL CAN
BOÎTE MÉTALLIQUE

(30) Priorität: 14.07.2016 DE 102016112953
(43) Veröffentlichungstag der Anmeldung: 22.05.2019
(73) Patentinhaber: Piech, Gregor Anton, 6351 Scheffau am Wilden Kaiser (AT)
(72) Erfinder: Piech, Gregor Anton, 6351 Scheffau am Wilden Kaiser (AT)
(74) Vertreter: Manitz Finsterwald Patent- und Rechtsanwaltspartnerschaft mbB
(86) Internationale Anmeldenummer: PCT/EP2017/062098
(87) Internationale Veröffentlichungsnummer: WO 2018/010877

(56) Entgegenhaltungen:
- EP-B1- 2 354 022
- WO-A1-2011/095319
- CA-A1- 2 412 518
- JP-A- 2003 095 264
- US-A1- 2003 062 370
- US-A1- 2015 239 607
- US-B2- 8 985 371

## Beschreibung

Die Erfindung betrifft eine Dose, insbesondere Getränkedose, mit einem zylindrischen Behälterteil und einem mit diesem über eine Falzverbindung dicht verbundenen Dosendeckel mit einem im Deckelmaterial der Deckelfläche vorgesehenen begrenzten Öffnungsbereich, sowie einen zum Öffnen dieses Öffnungsbereichs bestimmten zweiarmigen Hebelorgan, das mit dem Deckelmaterial fest, insbesondere über eine Vernietung oder Verschweißung verbunden ist.

Metallische Dosen dieser Art werden weltweit in sehr großem Umfang, d.h. in Stückzahlen von vielen Milliarden pro Jahr, verwendet. Sie sind einfach und kostengünstig herstellbar und ermöglichen eine raumsparende Stapelung unter Gewährleistung der erforderlichen Dichtheit bei allen praktisch vorkommenden Umgebungsbedingungen. Das Öffnen der Dosen durch den Verbraucher wird durch ein einfaches Hochschwenken des langen Arms des Hebelorgans ermöglicht.

In Anbetracht der enorm hohen Stückzahlen von jährlich produzierten bzw. verbrauchten Dosen spielen die Herstellungskosten solcher Dosen eine sehr große Rolle, wobei im Zusammenhang mit den eingesetzten Materialien neben der Recycelbarkeit eine möglichst gute Energiebilanz angestrebt wird.

Die bekannten Dosen, insbesondere Getränkedosen, bestehen aus Aluminiumlegierungen, wobei es üblich ist, für den zylindrischen Dosenteil die Legierung Aluminium 3000 und für den Deckelteil die Legierung Aluminium 5000 zu verwenden, da die technischen Anforderungen an die bei Dosenteil und Deckelteil verwendeten Materialien unterschiedlich sind. Im Zuge der Reduzierung des Materialverbrauchs bzw. des Dosengewichts, ist es bereits gelungen, die Materialstärke der Dosenwand bis auf etwa 0,09 mm zu reduzieren und zwar unter Verwendung der Legierung Aluminium 3000, die auch preiswerter ist als die Legierung Aluminium 5000, welche als Deckelmaterial üblicherweise eingesetzt wird. Die Wandungsstärke des Deckelmaterials muss zumindest doppelt so groß sein wie die Materialstärke der Dosenwand, um trotz der im Deckelmaterial auszubildenden Einkerbung zur Schaffung einer Aufreißnut die notwendige Druckfestigkeit der Dose zu gewährleisten. Diese Einprägung oder Einkerbung begrenzt den Öffnungsbereich und besitzt eine Tiefe, die typischerweise etwa der Hälfte der Materialstärke des Dosendeckels entspricht. Durch den Einsatz der höherwertigen Legierung Aluminium 5000 können alle Anforderungen an den Dosendeckel hinsichtlich der Öffnungskriterien und der Dichtheit erfüllt werden.

Die WO 2011/095319 A1 offenbart eine Dose mit einem Behälterteil und einem mit diesem über eine Falzverbindung dicht verbundenen Dosendeckel mit einem im Deckelmaterial der Deckelfläche vorgesehenen begrenzten Öffnungsbereich, sowie einen zum Öffnen dieses Öffnungsbereichs bestimmten zweiarmigen Hebelorgan, das mit dem Deckelmaterial fest verbunden ist, wobei der als Zungenlasche ausgebildete Öffnungsbereich von der Deckelfläche durch eine sich über den Laschenumfang erstreckende Aufreißlinie in Form einer Materialschwächung abgegrenzt ist und die mit der Deckelfläche verbundene Zungenlaschenbasis ein beim Öffnungsvorgang wirksam werdendes Knicklager bildet, und wobei die Unterseite des Deckels insbesondere vollflächig mit einem Kunststoffmaterial festhaftend beschichtet ist und diese Beschichtung im Bereich der Aufreißlinie geschwächt ausgebildet ist.

Dosendeckel mit jeweiligen zylindrischen Behälterteilen und Deckelteilen sind auch in der US 8 985 371 B2, der US 2003/062370 A1, der CA 2 412 518 A1 und der US 2015/239607 A1 offenbart Die JP2003095264A offenbart eine Dose gemäß dem Oberbegriff des Anspruchs 1.

Aufgabe der Erfindung ist es, eine Dose und insbesondere einen mit dem zylindrischen Teil der Dose zu verbindenden Dosendeckel so zu gestalten, dass neben einer angestrebten weiteren Gewichtsverringerung die generellen Fertigungskosten reduziert werden können. Überdies soll der Öffnungsvorgang der Dose erleichtert, d.h. im Vergleich zu herkömmlichen Dosen mit verringerter Kraft ausführbar sein und ansonsten alle vorteilhaften Eigenschaften bekannter Dosen erhalten bleiben.

Gelöst wird diese Aufgabe nach der Erfindung im Wesentlichen dadurch, terteil und Dosendeckel aus der gleichen Aluminiumlegierung bestehen, und der Öffnungsbereich von der Deckelfläche durch einen sich über den Laschenumfang erstreckenden Mikrospalt, insbesondere einen Stanzspalt getrennt ist. Der Behälterteil und der Dosendeckel bestehen aus der gleichen Aluminiumlegierung, insbesondere der Legierung Aluminium 3000, vorzugsweise 3104, wobei die Materialstärke des Dosendeckels im Wesentlichen gleich der Materialstärke des Behälterteils ist und vorzugsweise zumindest den 2-fachen Wert der Materialstärke des Behälterteils nicht überschreitet.

Wesentlich für die erfindungsgemäße Lösung ist, dass die an den Dosendeckel gestellten Anforderungen hinsichtlich Dichtigkeit und Druckfestigkeit zumindest weitgehend von der an der Deckelunterseite vorgesehenen Schicht aus Kunststoffmaterial, insbesondere einer festhaftend angebrachten Kunststofffolie erfüllt werden und aufgrund der speziellen Ausgestaltung dieser Kunststoffschicht im Bereich des Zungenlaschenumfangs ein Öffnen der Dose nach herkömmlicher Art möglich ist, und zwar insbesondere dann mit geringerer Kraft, wenn die den Öffnungsbereich begrenzende Kerbung besonders tief oder teilweise durchbrochen ausgeführt ist oder vor allem dann, wenn anstelle einer Kerbung ein Mikrospalt vorgesehen wird.

Neben der durch Materialwahl und Gewichtsverringerung erzielten Einsparung an Fertigungskosten unter gleichzeitiger Verbesserung der Handlingeigenschaften im praktischen Gebrauch ist ferner von wesentlicher Bedeutung, dass es nicht mehr erforderlich ist, für das Deckelmaterial ein spezielles Material, zum Beispiel eine Aluminiumlegierung der Serie 5000, insbesondere die Legierung 5182, zu verwenden, da nunmehr auch für das Deckelmaterial ein preisgünstiges Recyclingmaterial bzw. das gleiche Recyclingmaterial eingesetzt werden kann, an das keine speziellen Anforderungen hinsichtlich Festigkeit und der Möglichkeit des Einbringens einer stets sicher funktionierenden Aufreißnut gestellt werden müssen. Die Einheitlichkeit des für Dosenteil und Deckelteil verwendeten Aluminiummaterials stellt auch einen Vorteil bei den Recyclingvorgängen dar.

Vorzugsweise ist die Zungenlasche des metallischen Dosendeckels von der ihn umgebenden Deckelfläche unter Ausbildung ineinandergreifender Vorsprünge und Ausnehmungen durch einen Schneid-, insbesondere einen Stanzvorgang getrennt, und sind die Zungenlasche und die an diese angrenzende Deckelfläche über die Vorsprünge und Ausnehmungen form- und kraftschlüssig unter Ausbildung des Mikrospalts verbunden, wobei die Dichtheit der befüllten und ungeöffneten Dose durch die innenliegende Kunststoffbeschichtung bzw. Folie mit einer Dicke vorzugsweise im Bereich von etwa 1/10 mm bis 2/10 mm gewährleistet ist.

Die Vorsprünge und Ausnehmungen sind insbesondere über Hinterschneidungen gekoppelt, und die Deckeloberfläche wird im Bereich der Zungenlasche konkav ausgebildet, was zur Folge hat, dass durch den Behälterinnendruck die Pressung im Mikrospalt erhöht wird.

Die an der Unterseite des Deckels vorgesehene Kunststoffschicht wird bevorzugt von einer Kunststofffolie gebildet, die vor ihrer Versiegelung mit der Unterseite ein separates Blisterformteil bildet, in dem die für den Dosenöffnungsvorgang maßgebliche Einkerbung oder teilweise Durchkerbung bereits vorgesehen ist.

Bei einer Ausgestaltung eines Dosendeckels, bei dem der Öffnungsbereich beim Öffnungsvorgang in das Doseninnere verschwenkt wird, ist die Einkerbung in der Kunststofffolie radial außerhalb des Mikrospalts und gering beabstandet zum Mikrospalt angeordnet.

Bei einem Dosendeckel, bei dem der Öffnungsbereich beim Öffnungsvorgang nach außen verschwenkt wird, wird die Einkerbung in dem Kunststoffmaterial bzw. in der Kunststofffolie radial innerhalb des Mikrospalts und gering beabstandet zum Mikrospalt vorgesehen.

Die Erfindung wird nachfolgend anhand eines Ausführungsbeispiels unter Bezugnahme auf die Zeichnung näher erläutert; in der Zeichnung zeigt
- Fig. 1: eine nur abschnittsweise und schematisch dargestellte Dose mit einem gemäß der Erfindung ausgebildeten Dosendeckel, und
- Fig. 2: eine Schnittdarstellung längs eines Durchmessers des Dosendeckels nach Fig. 1.

Die Darstellung nach Fig. 1 zeigt einen nur abschnittsweise dargestellten Behälterteil 15, der über einen Bördel- oder Falzrand 2 mit einem Dosendeckel 1 verbunden ist. Der Dosendeckel 1 ist mit einem Aufreißverschluss versehen, der grundsätzlich von beliebiger bekannter Gestalt sein kann, bevorzugt jedoch eine der im Rahmen dieser Anmeldung beschriebenen Ausgestaltungen besitzt. Es kann sich dabei sowohl um nicht wiederverschließbare Ausführungsformen als auch um wiederverschließbare Ausführungsformen handeln, wie sie beispielsweise in EP 2 354 022 B1, in PCT/EP2016/057225 oder DE 10 2016 103 801.6 beschrieben sind.

Im Gegensatz zu bekannten, aus Aluminiumlegierungen bestehenden Dosen, insbesondere Getränkedosen, wird gemäß der Erfindung für den Dosendeckel 1 keine sich von dem Material des Behälterteils 15 unterscheidende, sondern die gleiche Aluminiumlegierung verwendet.

Ermöglicht wird dies durch die spezielle Gestaltung des Dosendeckels 1 und des zugehörigen Aufreißverschlusses.

Bei herkömmlichen Getränkedosen aus Aluminiumlegierungen wird für den Behälterteil 15 eine Legierung aus der Serie Aluminium 3000 verwendet, wobei mit diesem Material im Zuge der stets angestrebten Gewichtersparnis bereits Wandungsstärken von 0,09 mm erreicht werden konnten. Als Material für den Dosendeckel wird im Regelfall eine Legierung der Serie Aluminium 5000 eingesetzt, wobei im Vergleich zum Behälterteil eine deutlich höhere Wandungsstärke benötigt wird, um die für den Aufreißverschluss benötigte Materialeinkerbung längs der Aufreißlinie realisieren zu können und dabei gleichzeitig die Anforderungen an die Druckfestigkeit bei Innendrücken von mindestens 6,3 bar zu gewährleisten.

Durch die erfindungsgemäße Gestaltung des Dosendeckels und des Aufreißverschlusses wird es möglich, für den Behälterteil 15 und den Dosendeckel 1 die gleiche Aluminiumlegierung, nämlich die für den Behälterteil 15 verwendete Aluminiumlegierung, insbesondere aus der Serie Aluminium 3000 und vorzugsweise 3104 zu verwenden.

Erreicht wird dies einerseits durch die Verwendung einer die Druckfestigkeit und die Dichtheit der Dose gewährleistenden Kunststoffbeschichtung an der Dosendeckelinnenseite und andererseits durch die spezielle Ausgestaltung dieser Kunststoffbeschichtung und ihrem Zusammenwirken mit der Ausgestaltung der Aufreißlinie im Dosendeckel.

Fig. 1 zeigt eine bevorzugte Ausführungsform einer erfindungsgemäßen Dose 15 mit Dosendeckel 1 in einer schematischen Draufsicht. An seinem Umfangsbereich ist der Dosendeckel in herkömmlicher Weise mit einem Bördelrand 2 versehen, wobei der innerhalb des Bördelrandes 2 liegende Bereich von einer Deckelfläche 3 gebildet wird, die bezüglich der Mitte versetzt einen als Zungenlasche ausgebildeten Öffnungsbereich 4 aufweist. Dieser bevorzugt aus einer Aluminiumlegierung der Serie 3000 bestehende Dosendeckel ist den Öffnungsbereich 4 umgebend mit einem durch Materialverformung gebildeten Versteifungsbereich 14 versehen. Die gleiche Aluminiumlegierung ist bevorzugt auch für den Behälterteil 15 verwendet. Mit dem Öffnungsbereich 4 bzw. der Zungenlasche des Dosendeckels ist ein zweiarmiger Hebel 5, 6 verbunden, insbesondere vernietet oder verschweißt, so dass sich eine feste Verbindungsstelle 7 ergibt. Diese Verbindungsstelle 7 liegt im Randbereich des Öffnungsbereichs 4, d.h. gegenüber der mit der Deckelfläche (3) verbundenen Zungenbasis, und der zweiarmige Hebel besteht aus einem kürzeren und einem längeren Bereich, wobei der längere Hebel bevorzugt von einer gut ergreifbaren Ringlasche 5 und der kürzere Bereich von einem Abstützschenkel 6 gebildet wird, der beim Hochschwenken des längeren Hebels sich auf einem Teil des Versteifungsbereichs 14 des Dosendeckels abstützt. Der zweiarmige Hebel 5, 6 liegt im Ausgangszustand im Wesentlichen parallel zur Deckelfläche 3.

Die den Öffnungsbereich 4 bildende Zungenlasche ist unter Ausbildung eines Mikrospalts 8 form- und kraftschlüssig über Vorsprünge 12 und Ausnehmungen 13 und bevorzugt über geeignete Hinterschneidungen dieser Teile mit der Deckelfläche 3 verbunden, und zwar mit Ausnahme des Bereichs der Zungenbasis 7, wo Öffnungsbereich 4 und Deckelfläche 3 metallisch verbunden sind, so dass praktisch über eine Art Knickgelenk 9 beim Öffnen der Dose ein Hochschwenken der Zungenlasche 3 mittels des Hebels ermöglicht wird und dann Zungenlasche und Hebel außerhalb des Doseninnenraums unter Freigabe der Öffnung in eine Ruhestellung gelangen können.

Die geforderte Dichtheit bzw. Druckfestigkeit des Dosendeckels wird trotz der fehlenden durchgehenden metallischen Verbindung zwischen Deckelfläche 3 und Öffnungsbereich 4 im Bereich der Verzahnung durch ein an der Unterseite des metallischen Deckels insbesondere vollflächig angebrachtes Kunststoffmaterial, insbesondere eine geeignete Kunststofffolie, gewährleistet, die fest haftend an der Deckelunterseite angebracht bzw. aufgesiegelt ist. Diese Beschichtung besitzt unmittelbar benachbart und innerhalb der Öffnungslinie bzw. des Mikrospalts liegend eine ausgeprägte Schwächung 14, insbesondere eine Ein- oder teilweise Durchkerbung, so dass beim Öffnen des Dosendeckels und dem Hochziehen der Zungenlasche 4 der schmale, den Mikrospalt überdeckende Bereich der Kunststofffolie praktisch vom Metall abgeschält und somit ein mit geringem Kraftaufwand erfolgendes Öffnen der Dose ermöglicht wird.

Um diese beim Öffnen des Dosendeckels jegliche Metallspanbildung ausschließende Gestaltung zu erreichen, wird bei der Fertigung des Dosendeckels der Öffnungsbereich bzw. die Zungenlasche durch einen Schneid- oder vorzugsweise einen Stanzvorgang die Zungenlasche von der umgebenden Deckelfläche getrennt, wobei die dabei entstehenden Späne oder Mikropartikelchen im Rahmen des Fertigungsvorgangs vollständig und problemlos beseitigt werden können. Die Zungenlasche, die über ihre Basis noch mit der Deckelfläche 3 verbunden ist, wird unmittelbar nach ihrer Ausstanzung zurück in die Deckelflächenebene gedrückt, so dass sich für die Deckelfläche praktisch wieder das ursprüngliche Erscheinungsbild ergibt, jedoch nunmehr mit einem durch den Stanzvorgang erzeugten Mikrospalt.

Anstelle eines linienförmigen Mikrospalts werden beim Stanzvorgang bevorzugt ineinandergreifende Vorsprünge 12 und Ausnehmungen 13 erzeugt, wie dies der Fig. 1 zu entnehmen ist.

In diesem Fall werden unmittelbar nach dem Stanzvorgang die beiden zunächst zum Teil getrennten Komponenten wieder formschlüssig ineinandergefügt, so dass der Dosendeckel in weiteren Fertigungsschritten in gleicher Weise gehandhabt werden kann wie herkömmliche Dosendeckel, die lediglich eine Schwächungsnut aufweisen.

Die Vorgänge des Trennens und des Ineinanderfügens erfolgen direkt nacheinander, d.h. auf den Stanzhub erfolgt im Rückhub das formschlüssige Zusammenführen beider Teile zu einem Gesamtteil. Die form- und kraftschlüssige Verbindung zwischen den beiden Bereichen wird durch geeignete Formgebung bzw. durch Verwendung von Hinterschneidungen erreicht, die eine ausreichende gegenseitige mechanische Verbindung gewährleistet, so dass dann auch die notwendigen Beschichtungsvorgänge bzw. der Vorgang des unterseitigen Aufbringens der Folie wie bei einem einheitlichen Teil durchgeführt werden können.

Anstelle der in der Zeichnung gezeigten Verzahnung können erfindungsgemäß auch andere, gegebenenfalls einfachere Spaltlinienverläufe beim Stanzvorgang vorgesehen werden, wobei aber in jedem Falle der Öffnungsbereich bzw. die Zungenlasche mit der Deckelfläche 3 über den Knicklagerbereich 9 verbunden bleibt und der Mikrospalt durch die innenseitig gelegene, mit einer Kerbung versehene Kunststofffolie abgedeckt ist. Die Kunststofffolie, bei der es sich um einen PP-Folie handeln kann, die beim Aufsiegeln mit dem am Metall vorgesehenen Siegellack reagiert, wird insbesondere als eigenständiges Blisterformteil hergestellt, in dem bereits die Kerbung vorgesehen ist. Wenn die Folie z.B. eine Dicke von etwa 2/10 mm beträgt, erfolgt in der Kerbung ein Schwächung auf 1/100 mm.

Die etwas vergrößerte Teildarstellung nach Fig. 2 zeigt neben der Ausgestaltung der Verbindungsstelle 7 nach Art einer Nietbindung vor allem die vollflächige Anbringung der Kunststofffolie 10 an der Unterseite des Dosendeckels und insbesondere die bevorzugt durch eine Kerbung und/oder bereichsweise Durchkerbung erreichte Ausbildung der Schwächungslinie 11 in der Kunststofffolie 10, die sich je nach Ausführungsform innerhalb oder außerhalb des Mikrospalts um den Öffnungsbereich 4 erstreckt, wobei der Abstand zwischen Schwächungslinie und Mikrospalt so dimensioniert ist, dass einerseits die Anforderungen an die Druckfestigkeit der Dose sicher erfüllt werden und andererseits sich beim Öffnungsvorgang der bereits erwähnte Abschäleffekt ergibt.

Da an das Aluminium-Legierungsmaterial des Dosendeckels 1 im Gegensatz zu bekannten Dosendeckeln keine besonderen Anforderungen im Zusammenhang mit zu Materialschwächung führenden Einkerbungen und Druckfestigkeit gestellt werden müssen, kann praktisch die gleiche Aluminiumlegierung bei vorzugsweise gleicher Materialstärke sowohl für den Behälterteil als auch für den Dosendeckel Verwendung finden. Damit muss auch kein besonderes, insbesondere höherwertiges Legierungsmaterial wie eine Legierung der Serie Aluminium 5000 bei der Dosenfertigung eingesetzt werden, was zu Vereinfachungen und vor allem Kostenersparnissen führt, da damit das gleiche Recyclingmaterial für die Gesamtdose verwendet werden kann.

### Bezugszeichenliste

- 1: Dosendeckel
- 2: Bördelrand
- 3: Deckelfläche
- 4: Öffnungsbereich, Zungenlasche
- 5: Hebelarm
- 6: Hebelarm
- 7: Befestigungsstelle, Zungenbasis
- 8: Mikrospalt
- 9: Knicklagerbereich
- 10: Kunststofffolie
- 11: Schwächungslinie, Einkerbung
- 12: Vorsprung
- 13: Ausnehmung
- 14: Versteifungsbereich
- 15: Behälterteil

## Patentansprüche

1. Dose, insbesondere Getränkedose,
mit einem zylindrischen Behälterteil (15) und einem mit diesem über eine Falzverbindung dicht verbundenen Dosendeckel (1) mit einem im Deckelmaterial der Deckelfläche vorgesehenen begrenzten Öffnungsbereich (4),
sowie einen zum Öffnen dieses Öffnungsbereichs bestimmten zweiarmigen Hebelorgan (5, 6),
das mit dem Deckelmaterial fest, insbesondere über eine Vernietung oder Verschweißung verbunden ist,
wobei der als Zungenlasche ausgebildete Öffnungsbereich (4) von der Deckelfläche (3) durch eine sich über den Laschenumfang erstreckende Aufreißlinie (8) in Form einer Materialschwächung oder eines zumindest teilweisen Materialdurchbruchs abgegrenzt ist und die mit der Deckelfläche verbundene Zungenlaschenbasis ein beim Öffnungsvorgang wirksam werdendes Knicklager (9) bildet,
die Unterseite des Deckels (1) insbesondere vollflächig mit einem Kunststoffmaterial, insbesondere einer Kunststofffolie (10) festhaftend beschichtet ist und diese die Aufreißlinie (8) überdeckende Beschichtung, der Aufreißlinie (8) zwischen Zungenlasche und Deckelfläche benachbart, geschwächt ausgeführt, insbesondere eingekerbt und vorzugsweise wenigstens teilweise durchgekerbt ist,
**dadurch gekennzeichnet, dass**
Behälterteil (15) und Dosendeckel (1) aus der gleichen Aluminiumlegierung bestehen, und
der Öffnungsbereich (4) von der Deckelfläche (3), durch einen sich über den Laschenumfang erstreckenden Mikrospalt (8), insbesondere einen Stanzspalt, getrennt ist.

2. Dose nach Anspruch 1,
**dadurch gekennzeichnet,**
**dass** die Zungenlasche (4) des Dosendeckels (1) von der ihn umgebenden Deckelfläche (3) unter Ausbildung ineinandergreifender Vorsprünge (12)I und Ausnehmungen (13) durch einen Schneid-, insbesondere einen Stanzvorgang getrennt ist, und
**dass** die Zungenlasche (4) und die an diese angrenzende Deckelfläche (3) über die Vorsprünge (12) und Ausnehmungen (13) form- und kraftschlüssig unter Ausbildung des Mikrospalts (8) verbunden sind, wobei die Dichtheit der befüllten und ungeöffneten Dose durch die innenliegende Kunststoffbeschichtung bzw. Folie (10) mit einer Dicke vorzugsweise im Bereich von etwa 1/10 mm bis 2/10 mm gewährleistet ist.

3. Dose nach Anspruch 2,
**dadurch gekennzeichnet, dass**
die Vorsprünge (12) und die Ausnehmungen (13) über Hinterschneidungen gekoppelt sind.

4. Dose nach Anspruch 3,
**dadurch gekennzeichnet, dass**
die Deckeloberfläche (3) im Bereich der Zungenlasche (4) konkav ausgebildet ist und durch den Behälterinnendruck die Pressung im Mikrospalt (8) erhöht wird.

5. Dose nach einem der vorhergehenden Ansprüche,
**dadurch gekennzeichnet, dass**
die an der Unterseite des Dosendeckels (1) vorgesehene Kunststofffolie (10) vor ihrer Versiegelung mit der Unterseite ein separates Blisterformteil bildet, indem die Einkerbung (11) oder teilweise Durchkerbung bereits vorgesehen ist.

6. Dose nach einem der vorhergehenden Ansprüche,
**dadurch gekennzeichnet, dass** die Materialstärke des Dosendeckels im Wesentlichen gleich der Materialstärke des Behälterteils ist und vorzugsweise zumindest den 2-fachen Wert der Materialstärke des Behälterteils nicht überschreitet.

7. Dose nach Anspruch 6,
**dadurch gekennzeichnet, dass**
die Materialstärke des Behälterteils im Bereich von etwa 0,1 mm und weniger gelegen ist.

8. Dose nach einem der vorhergehenden Ansprüche,
**dadurch gekennzeichnet, dass**
als Aluminiumlegierung eine Legierung der Serie "Aluminium 3000", insbesondere die Legierung 3104, verwendet ist.

## Claims

1. A can, in particular a beverage can,
comprising a cylindrical container part (15) and a can lid (1) sealingly connected thereto via a folding joint and having a bounded opening region (4) provided in the lid material of the lid surface,
and comprising a two-armed lever member (5, 6) intended for opening this opening region,
said lever member (5, 6) being fixedly connected, in particular via a rivet connection or weld connection, to the lid material,
wherein the opening region (4) configured as a tongue tab is delineated from the lid surface (3) by a tear line (8) in the form of a material weakening or of an at least partial material perforation extending over the tab periphery and the tongue tab base connected to the lid surface forms a pivot bearing (9) which becomes effective during the opening procedure,
the lower side of the lid (1) is coated, in particular over its full surface, with a plastic material, in particular a plastic film (10), in a firmly adhering manner and this coating of the tear line (8) that covers the tear line (8) is weakened, in particular notched, and preferably at least partly notched open, adjacent to the tear line (8) between the tongue tab and the lid surface, **characterized in that**
the container part (15) and the can lid (1) comprise the same aluminum alloy, and
**in that** the opening region (4) is separated from the lid surface (3) by a microgap (8), in particular a stamped gap, extending over the tab periphery.

2. A can in accordance with claim 1,
**characterized in that**
the tongue tab (4) of the can lid (1) is separated from the lid surface (3) surrounding it while forming mutually engaging projections (12) and recesses (13) by a cutting procedure, in particular by a punching procedure; and
**in that** the tongue tab (4) and the lid surface (3) adjoining it are connected via the projections (12) and the recesses (13) in a form-fitting and force-transmitting manner while forming the microgap (8), with the leak-tightness of the filled and unopened can being ensured by the inwardly disposed plastic coating or film (10) having a thickness preferably in the range from approximately 1/10 mm to 2/10 mm.

3. A can in accordance with claim 2,
**characterized in that**
the projections (12) and the recesses (13) are coupled via undercuts.

4. A can in accordance with claim 3,
**characterized in that**
the lid surface (3) is formed concavely in the region of the tongue tab (4) and the pressing in the microgap (8) is increased by the internal container pressure.

5. A can in accordance with any one of the preceding claims, **characterized in that**
the plastic film (10) provided at the lower side of the can lid (1) forms a separate molded blister part prior to its sealing to the lower side **in that** the notch (11) or the partial notching open is already provided in said molded blister part.

6. A can in accordance with any one of the preceding claims, **characterized in that**
the material thickness of the can lid is substantially the same as the material thickness of the container part and preferably does not exceed at least twice the value of the material thickness of the container part.

7. A can in accordance with claim 6,
**characterized in that**
the material thickness of the container part is disposed in the range of approximately 0.1 mm and less.

8. A can in accordance with any one of the preceding claims, **characterized in that**
an alloy of the "aluminum 3000" series, in particular the alloy 3104, is used as the aluminum alloy.

## Revendications

1. Boîte, en particulier canette de boissons, comprenant
une partie récipient cylindrique (15) et un couvercle de boîte (1) relié de manière étanche à celle-ci par un assemblage par sertissage et présentant une zone d'ouverture limitée (4) prévue dans le matériau de la surface de couvercle,
et un organe de levier (5, 6) à deux bras, destiné à ouvrir cette zone d'ouverture, qui est relié solidairement au matériau du couvercle, en particulier par rivetage ou soudage,
dans laquelle
la zone d'ouverture (4) réalisée sous forme de languette est délimitée par rapport à la surface de couvercle (3) par une ligne de déchirure (8) sous la forme d'un affaiblissement du matériau ou d'une traversée au moins partielle du matériau, s'étendant sur la périphérie de la languette, et
la base de la languette, reliée à la surface de couvercle, constitue un palier de flambage (9) qui devient actif lors de l'opération d'ouverture,
la face inférieure du couvercle (1) est revêtue fixement, en particulier sur toute sa surface, d'une matière plastique, en particulier d'un film de matière plastique (10), et
ce revêtement recouvrant la ligne de déchirure (8) est réalisé de manière affaiblie au voisinage de la ligne de déchirure (8) entre la languette et la surface de couvercle, en particulier est entaillé d'une encoche et de préférence d'une traversée au moins partielle,
**caractérisée en ce que**
la partie récipient (15) et le couvercle (1) de la boîte sont constitués du même alliage d'aluminium, et
la zone d'ouverture (4) est séparée de la surface de couvercle (3) par une micro-fente (8), en particulier une fente poinçonnée, qui s'étend sur la circonférence de la languette.

2. Boîte selon la revendication 1,
**caractérisée en ce que**
la languette (4) du couvercle (1) de la boîte est séparée de la surface de couvercle (3) qui l'entoure par une opération de coupe, en particulier par une opération de poinçonnage, en formant des saillies (12) et des évidements (13) qui s'emboîtent les uns dans les autres, et
**en ce que** la languette (4) et la surface de couvercle (3) adjacente à celle-ci sont reliées par coopération de forme et de force par l'intermédiaire des saillies (12) et des évidements (13), en formant la micro-fente (8), l'étanchéité de la boîte remplie et non ouverte étant assurée par le revêtement ou le film plastique (10) situé à l'intérieur et ayant une épaisseur de préférence dans la plage d'environ 1/10 mm à 2/10 mm.

3. Boîte selon la revendication 2,
**caractérisée en ce que**
les saillies (12) et les évidements (13) sont couplés par des contre-dépouilles.

4. Boîte selon la revendication 3,
**caractérisée en ce que**
la surface de couvercle (3) est réalisée concave dans la zone de la languette (4), et le pressage dans la micro-fente (8) est augmenté par la pression interne du récipient.

5. Boîte selon l'une des revendications précédentes,
**caractérisée en ce que**
le film plastique (10) prévu sur la face inférieure du couvercle de boîte (1) constitue, avant son scellement sur la face inférieure, une pièce moulée séparée formant blister, dans laquelle l'encoche (11) ou la traversée partielle existe déjà.

6. Boîte selon l'une des revendications précédentes,
**caractérisée en ce que**
l'épaisseur du matériau du couvercle de la boîte est sensiblement égale à l'épaisseur du matériau de la partie récipient et, de préférence, n'excède pas au moins 2 fois l'épaisseur du matériau de la partie récipient.

7. Boîte selon la revendication 6,
**caractérisée en ce que**
l'épaisseur du matériau de la partie récipient est comprise dans la plage d'environ 0,1 mm et moins.

8. Boîte selon l'une des revendications précédentes,
**caractérisée en ce que**
l'alliage d'aluminium utilisé est un alliage de la série "Aluminium 3000", en particulier l'alliage 3104.
